# FASCICULE DE BREVET EUROPEEN

(11) **EP 0 146 161 B1**
(45) Date de publication et mention de la délivrance du brevet: **31.01.1990**
(21) Numéro de dépôt: 84201661.0
(22) Date de dépôt: 19.11.1984
(51) Int. Cl.: A62B 9/02, A61M 16/08, A61M 16/20

(54) **Soupape de raccord régable pour l'amenée d'air respiratoire**
Regelbares Schlauchanschlussventil für Atemluftanfuhr
Adjustable hose connection valve for breathing-air supply

(30) Priorité: 21.11.1983 BE 2060262
(43) Date de publication de la demande: 26.06.1985
(73) Titulaire: Vandeputte, Gilbert, B-2600 Berchem (BE)
(72) Inventeur: Vandeputte, Gilbert, B-2600 Berchem (BE)
(74) Mandataire: Donné, Eddy

(56) Documents cités:
- AT-B- 321 048
- BE-A- 895 415
- FR-A- 2 511 252
- GB-A- 231 061

## Description

Une soupape de raccord réglable connue BE-A-895 415 pour l'amenée d'air respiratoire se compose essentiellement de quatre éléments, à savoir d'un premier élément, auquel est raccordé un capuchon, avec lequel peut coopérer, de manière étanche à l'air, le filtre d'un masque à gaz ou d'un autre dispositif analogue; d'un deuxième élément, auquel est raccordée une conduite d'amenée d'air et qui, à son extrémité libre, est fermé et est muni d'au moins un passage, ce deuxième élément étant susceptible d'être déplacé par rapport au premier élément; d'un troisième élément se prêtant par son déplacement à l'ouverture ou la fermeture de la soupape et présentant également une ouverture de passage d'air; et d'un quatrième élément comportant un ressort tendant à maintenir la soupape en sa position fermée ou à l'amener en cette position; une caractéristique spéciale de la soupape de raccord selon ce brevet antérieur consistant en ce que les ouvertures de passage d'air, qui doivent pouvoir coopérer mutuellement de manière réglable pour assurer l'amenée d'air au filtre raccordé du masque à gaz ou d'un autre dispositif analogue, s'étendent radialement dans des éléments tubulaires.

Or, la présente invention a trait à des perfectionnements, de la soupape susmentionnée, consistant principalement en ce que les susdites ouvertures de passage d'air sont disposées axialement en divers éléments mutuellement coopérants de la soupape de raccord, ce qui présente, entre autres, l'avantage d'une réduction sensible de la résistance opposée par la soupape au passage d'air, avec, par conséquent, une réduction notable du risque de formation de dépression dans le masque à gaz, ainsi que l'avantage d'une augmentation nette du domaine réglage de la soupape.

La soupape de raccord réglable pour l'amenée d'air respiratoire, selon l'invention se compose essentiellement de quatre éléments co-axiaux, à savoir d'un premier élément, auquel est raccordé un capuchon de raccordement apte à recevoir de manière étanche à l'air, le filtre d'un masque à gaz ou d'un autre dispositif analogue; d'un deuxième élément, auquel est raccordée à une de ses extrémités axiales, une conduite d'amenée d'air et qui, à son autre extrémité axiale, est fermée et qui, entre ces deux extrémités est munie d'au moins une deuxième ouverture de passage d'air; d'un troisième élément présentant une troisième ouverture de passage d'air, le troisième élément étant apte à être déplacé axialement par contact avec le filtre ou autre dispositif du masque à gaz par suite du raccordement de ce dernier avec la soupape et étant apte par conséquent à ouvrir la soupape; et d'un quatrième élément comportant un ressort tendant à maintenir la soupape en sa position fermée ou à l'amener en cette position de fermeture; cette soupape est caractérisée en ce que le premier élément est muni d'au moins une première ouverture de passage d'air, en ce qu'entre le premier élément et le deuxième élément est prévu un cinquième élément, présentant au moins une cinquième ouverture de passage d'air, susceptible d'être déplacée par rapport à la première ouverture de passage d'air par rotation du cinquième élément autour de l'axe commun pour régler le débit d'air, en ce que le deuxième élément et le troisième élément forment ensemble un tout qui est susceptible d'être déplacé axialement par rapport aux premiers et cinquièmes éléments, et en ce que les premières, troisièmes et cinquièmes ouvertures de passage d'air sont parallèles à l'axe commun et disposées en alignement dans des parois radiales, de sorte que la direction du mouvement de l'air par la soupape est pratiquement totalement axiale.

Les caractéristiques et avantages de l'invention ressortiront plus clairement de la description détaillée suivante d'un mode de mise en oeuvre préféré, donnée à titre d'exemple sans la moindre intention restrictive, avec référence aux dessins annexés, où
la figure 1 représente en coupe radiale une soupape de raccord réglable, dotée des perfectionnements selon l'invention, en sa position fermée;
la figure 2 représente une vue de la soupape de raccord concernée analogue à celle de la figure 1, dont elle diffère par le fait que le filtre du masque à gaz est raccordé à la soupape de raccord selon l'invention;
la figure 3 représente une coupe du dispositif selon la figure 2 pratiquée suivant un plan passant par la ligne III-III de cette dernière;
la figure 4 représente une vue analogue à celle de la figure 3 pour une deuxième position extrême de la soupape; et
les figures 5 et 6 représentent des coupes pratiquées respectivement selon la ligne V-V et la ligne VI-VI des figures 3 et 5.

La soupape de raccord réglable 1, illustrée par les figures annexées, se compose essentiellement de cinq éléments, dont le premier élément 2, sur lequel le capuchon 3 est monté de manière étanche à l'air, se compose de deux parties concentriques 4 et 5, réunies, à l'une de leurs extrémités, par une paroi 6, munie de deux ouvertures de passage diamétralement opposées 7. Cet élément 2 est, dans le présent mode d'exécution de l'invention, prolongé par un cinquième élément 8, se composant essentiellement d'une partie cylindrique 9, dont le diamètre extérieur est égal à celui de l'élément 2, et d'une partie 10, concentrique avec cette partie 9 et coulissant dans la partie 5 de l'élément 2. Ces deux parties 9 et 10 sont mutuellement reliées par une paroi 11 munie de deux ouvertures de passage diamétralement opposées 12, présentant chacune une partie étroite 13 et une partie plus large 14. Les deux éléments 2 et 8 peuvent être décalés angulairement l'un par rapport à l'autre et sont, de préférence, munis d'un système à encliquetage destiné à les bloquer réciproquement en des positions déterminées. A cet effet, la paroi 11 est, par exemple, munis d'encoches 15, avec lesquelles coopère une bille 16 sollicitée par un ressort 17.

Le deuxième élément 18 de la soupape de raccord 1 se présente sous forme d'une paroi 19, susceptible de coulisser dans le susdit élément 8 et montée sur une partie tubulaire 20, à laquelle peut être fixé, d'un côté de la paroi 19, de manière appropriée, un flexible à air 21, tandis que, de l'autre côté de la paroi 19, sont prévues des ouvertures 22 dans la partie tubulaire 20.

L'extrémité de cette dernière, située au-delà des ouvertures 22, est munie d'une paroi terminale 23, sur laquelle est fixée la paroi 24 du troisième élément 25, qui est fixé de manière appropriée, par exemple par collage, au deuxième élément 18 et est ainsi susceptible de se déplacer avec cet élément 18 par rapport au premier élément 2, la susdite paroi 24 étant munie d'ouvertures 26.

Enfin, entre le premier élément 2 et le troisième élément 25, est prévu le quatrième élément se présentant sous forme d'un ressort 26. La soupape est fermée dans la position représentée par la figure 1. En effet, dans cette position, la paroi 19 de l'élément 18 s'applique à la paroi 11 de l'élément 8 de manière à fermer les ouvertures 12, tandis que la partie de l'élément 18, munie des ouvertures 22, s'applique à la partie 10 de l'élément 8, de manière à éviter également le passage d'air par ces ouvertures.

En cas d'introduction du filtre 28 d'un masque à gaz, ou d'un autre dispositif analogue 29, dans le capuchon, comme le montre la figure 2, le troisième élément 25 et, par conséquent, également le deuxième élément 18 se déplacent par rapport au deuxième élément 18 et au cinquième élément 8, respectivement, de manière à dégager les ouvertures 22 de la partie 10 de l'élément 8 et à éloigner la paroi 19 de l'élément 18 des ouvertures 12, tout cela de manière à permettre le passage libre de l'air, amené par le flexible 21, par la partie tubulaire 20 et les ouvertures 22, 12, 7 et 26 vers le filtre 28.

Le ressort 27 ainsi comprimé assure, lorsque le filtre 28 est retiré du capuchon 3, la refermeture automatique de la soupape 1.

En vue de réglage du débit d'air passant par le filtre 28 du masque à gaz 29, l'élément 8 peut être tourné par rapport à l'élément 2, de manière que les ouvertures de passage 7 recouvrent plus ou moins les ouvertures de passage 12 de la paroi 11.

Par un choix judicieux de la forme des ouvertures 12 s'obtient que la section de passage libre peut varier entre une valeur minimale, déterminée par des arrêts 30-31 (fig. 4 et 6), et une valeur maximale.

Les soupapes du genre auquel a trait la présente invention servent à raccorder des masques à gaz ou d'autres dispositifs analogues à une conduite d'amenée d'air commune, par exemple, en des ateliers à dégagement de produits (gaz ou vapeurs) nocifs, en des véhicules destinés à traverser des zones infestées, etc., tout cela de manière que les personnes concernées portant un masque à gaz, peuvent à tout moment se raccorder à un capuchon 3 de manière à augmenter l'autonomie du masque à gaz.

Il va de soi que la présente invention ne se limite pas à l'exemple de mise en oeuvre décrit dans les lignes précédentes et illustré par les dessins annexés, mais se prête à de nombreux autres modes d'exécution concernant la forme et les dimensions de la soupape, évidemment soumis à la condition que ne soit pas dépassé le - cadre de l'invention défini par les revendications formulées ci-après.

## Revendications

1. Soupape de raccord réglable pour l'amenée d'air respiratoire, du genre se composant essentiellement de quatre éléments coaxiaux, à savoir d'un premier élément (2), auquel est raccordé un capuchon de raccordement (3) apte à recevoir, de manière étanche à l'air, le filtre (28) d'un masque à gaz ou d'un autre dispositif analogue (29); d'un deuxième élément (18), auquel est raccordée à une de ses extrémités axiales, une conduite d'amenée d'air (21) et qui, à son autre extrémité axiale (23), est fermée et qui, entre ces deux extrémités est munie d'au moins une deuxième ouverture de passage d'air (22); d'un troisième élément (25) présentant une troisième ouverture de passage d'air (26), le troisième élément étant apte à être déplacé axialement par contact avec le filtre ou autre dispositif du masque à gaz par suite du raccordement de ce dernier avec la soupape et étant apte par conséquent à ouvrir la soupape; et d'un quatrième élément (27) comportant un ressort tendant à maintenir la soupape (1) en sa position fermée ou à l'amener en cette position de fermeture; caractérisée en ce que le premier élément est muni d'au moins une première ouverture de passage d'air (7), en ce qu'entre le premier élément (2) et le deuxième élément (18) est prévu un cinquième élément (8), présentant au moins une cinquième ouverture de passage d'air (12), susceptible d'être déplacée par rapport à la première ouverture de passage d'air (7) par rotation du cinquième élément autour de l'axe commun pour régler le débit d'air, en ce que le deuxième élément (18) et le troisième élément (25) forment ensemble un tout qui est susceptible d'être déplacé axialement par rapport aux premiers et cinquièmes éléments (2, 8), et en ce que les premières, troisièmes et cinquièmes ouvertures de passage d'air (7, 26, 12) sont parallèles à l'axe commun et disposées en alignement dans des parois radiales, de sorte que la direction du mouvement de l'air par la soupape est pratiquement totalement axiale.

2. Soupape de raccord réglable selon la revendication 1, caractérisée en ce que le cinquième élément (8), en la position fermée de la soupape, ferme les ouvertures de passage (22) du deuxième élément (18).

3. Soupape de raccord réglable selon la revendication 1 ou 2, caractérisée en ce que le cinquième élément (8) comporte une partie (9) entourant localement le deuxième élément (18).

4. Soupape de raccord réglable selon l'une ou l'autre des revendications précédentes 1-3, caractérisée en ce que le premier élément (2) comporte une partie cylindrique (4), sur laquelle le capuchon (3) est fixé de manière étanche à l'air et qui, à son extrémité éloignée du capuchon (3), est munie d'une paroi (6) traversée par la partie centrale (20) du deuxième élément (18) et munie d'au moins un passage (7).

5. Soupape de raccord réglable selon l'une ou l'autre des revendications précédentes 1-4, caractérisée en ce que le cinquième élément (8) comporte une partie cylindrique (9), alignée sur la partie (4) de l'élément (2), partie cylindrique (9) dont une des extrémités est munie d'une paroi terminale (11) appliquée à la paroi (6) de l'élément (2) et traversée par la partie centrale (20) du deuxième élément (4), et en ce que cette paroi présente au moins une ouverture (12) qui, par rotation du cinquième élément (8), peut être déplacée par rapport à l'ouverture (7) de la paroi (6).

6. Soupape de raccord réglable selon la revendication 5, caractérisée en ce qu'entre les parois (6) et (11) est prévu un système à encliquetage permettant le blocage réciproque des éléments (2) et (8) en plusieurs positions différentes.

7. Soupape de raccord réglable selon la revendication 4 ou 5, caractérisée en ce qu'au moins une des parois adjacentes (6) et (11) des éléments (2) et (8) présente un collet cylindrique (5-10) servant à fermer les ouvertures (22) de l'élément.

8. Soupape de raccord réglable selon l'une ou l'autre des revendications précédentes 1-7, caractérisée en ce que le quatrième élément (27), constitué par un ressort, est disposé entre les éléments (2) et (8), d'une part, et le troisième élément (25), d'autre part.

9. Soupape de raccord réglable selon l'une ou l'autre des revendications précédentes 1-8, caractérisée en ce que sur la paroi (11) est prévu au moins un arrêt (30), situé dans le passage (7) de la paroi et servant à limiter le déplacement réciproque des parois (6) et (11).

10. Soupape de raccord réglable selon l'une ou l'autre des revendications précédentes 1-9, caractérisée en ce que le deuxième élément (18) est muni d'une paroi (19), qui, lorsque la soupape se trouve en sa position fermée, s'applique à la paroi (11) du cinquième élément (8), et en ce que cette paroi (19) est disposée sur un élément tubulaire (20) fermé à l'une de ses extrémités, servant, d'une part, au raccord d'un flexible à air (21) et présentant, d'autre part, une ou plusieurs ouvertures de passage (22) entre la paroi (19) et la paroi terminale (23).

11. Soupape de raccord réglable selon l'une ou l'autre des revendications précédentes 1-10, caractérisée en ce qu'à la paroi terminale (23) du deuxième élément (18) est fixé le troisième élément (25), qui se compose essentiellement d'une partie cylindrique coulissant axialement dans le premier élément (2), susceptible d'être déplacé axialement par le filtre du masque à gaz ou d'un autre dispositif analogue et muni, à l'une de ses extrémités, d'une paroi (24), qui sert à le fixer sur le deuxième élément (18) et présente au moins une ouverture de passage (26).

## Claims

1. Adjustable connecting valve for supplying respiratory air of the type essentially consisting of four coaxial elements, namely of a first element (2), to which a connecting cap (3) suitable for receiving the filter (28) of a gas mask or another analogous device (29), is connected in an hermetic manner; of a second element (18), to which an air supply pipe (21) is connected to one of its axial extremities, and which is closed at its other axial extremity (23), and which is provided with at least a second air passage opening (22) between its two extremities; of a third element (25) showing a third air passage opening (26), the third element being suitable to be displaced axially by contact with the filter or other gas mask device through the connection of the latter with the valve and consequently being suitable to open the valve; of a fourth element (27) comprising a spring tending to maintain the valve (1) in its closed position or to bring it to this closed position; characterised in that the first element is provided with at least a first air passage opening (7), in that between the first element (2) and the second element (18) a fifth element (8) is provided, showing at least a fifth air passage opening (12), capable of being displaced in relation to the first air passage opening (7) by rotation of the fifth element around the common axis to adjust the air flow, in that the second element (18) and the third element (25) together form a whole which is capable of being displaced axially in relation to the first and fifth elements (2, 8), and in that the first, third and fifth air passage openings (7, 26, 12) are parallel to the common axis and arranged in alignment in radial walls, in such a manner that the direction of air movement through the valve is practically totally axial.

2. Adjustable connecting valve according to claim 1, characterised in that the fifth element (8), in the closed position of the valve, closes the passage openings (22) of the second element (18).

3. Adjustable connecting valve according to claim 1 or 2, characterised in that the fifth element (8) comprises a part (9) locally surrounding the second element (18).

4. Adjustable connecting valve according to one of the preceding claims 1-3, characterised in that the first element (2) comprises a cylindrical part (4), on which the cap (3) is attached in an hermetic manner and which, on its extremity away from the cap (3), is provided with a wall (6) traversed by the central part (20) of the second element (18) and provided with at least one passage (7).

5. Adjustable connecting valve according to one of the preceding claims 1-4, characterised in that the fifth element (8) comprises a cylindrical part (9), aligned on the part (4) of the element (2), cylindrical part (9) of which one of the extremities is provided with a terminal wall (11) applied to the wall (6) of the element (2) and traversed by the central part (20) of the second element (4), and in that this wall shows at least one opening (12) which, by rotation of the fifth element (8), can be displaced in relation to the opening (7) of the wall (6).

6. Adjustable connecting valve according to claim 5, characterised in that between the walls (6) and (11) a pawl and ratchet system is provided, allowing the reciprocal locking of the elements (2) and (8) in several different positions.

7. Adjustable connecting valve according to claim 4, or 5, characterised in that at least one of the adjacent walls (6) and (11) of the elements (2) and (8) shows a cylindrical collar (5-10) serving to close the openings (22) of the element.

8. Adjustable connecting valve according to one of the preceding claims 1-7, characterised in that the fourth element (27), constituted by a spring, is arranged between the elements (2) and (8), on the one hand, and the third element (25), on the other hand.

9. Adjustable connecting valve according to one of the preceding claims 1-8, characterised in that on the wall (11) at least one stop (30) is provided, situated in the passage (7) of the wall and serving to limit the reciprocal displacement of the walls (6) and (11).

10. Adjustable connecting valve according to one of the preceding claims 1-9, characterised in that the second element (18) is provided with a wall (19), which, when the valve is in its closed position, presses against the wall (11) of the fifth element (8), and in that this wall (19) is located on a tubular element (20) closed at one of its extremities, serving, on the one hand, to connect an air hose (21) and showing, on the other hand, one or more passage opening (22) between the wall (19) and the terminal wall (23).

11. Adjustable connecting valve according to one of the preceding claims 1-10, characterised in that to the terminal wall (23) of the second element (18) the third element (25) is attached, which essentially consists of a cylindrical part axially sliding into the first element (2), capable of being axially displaced by the gas mask filter or by another analogous device and provided, at one of its extremities, with a wall (24), which serves to attach it on the second element (18) and shows at least one passage opening (26).

## Patentansprüche

1. Ein regulierbares Anschlußventil für die Zuführung von Atemluft, das im wesentlichen aus vier koaxialen Elementen besteht, genauer gesagt einem ersten Element (2), an welches eine Anschlußhaube (3) angeschlossen ist, die geeignet ist, auf luftdichte Weise den Filter (28) einer Gasmaske oder einer anderen analogen Vorrichtung (29) aufzunehmen; einem zweiten Element (18), an welches an eines seiner axialen Enden eine Luftzuführleitung (21) angeschlossen ist und das an seinem anderen axialen Ende (23) geschlossen ist und das zwischen diesen beiden Enden mit mindestens einer zweiten Luftdurchlaßöffnung (22) versehen ist; einem dritten Element (25), das eine dritte Luftdurchlaßöffnung (26) aufweist, wobei das dritte Element durch Kontakt mit dem Filter oder einer anderen Vorrichtung der Gasmaske nach dem Anschluß der letzteren an das Ventil verschoben werden kann und folglich imstande ist, das Ventil zu öffnen; und einem vierten Element (27), bestehend aus einer Feder, die dazu dient, das Ventil (1) in seiner geschlossenen Stellung zu halten oder diese geschlossene Stellung herbeizuführen; gekennzeichnet dadurch, daß das erste Element mit mindestens einer ersten Luftdurchlaßöffnung (7) versehen ist, daß zwischen dem ersten Element (2) und dem zweiten Element (18) ein fünftes Element (8) vorgesehen ist, das mindestens eine fünfte Luftdurchlaßöffnung (12) aufweist, die in bezug auf die erste Luftdurchlaßöffnung (7) durch Drehen des fünften Elements um die gemeinsame Achse verschoben werden kann, um die Luftdosis zu regulieren, daß das zweite Element (18) und das dritte Element (25) eine Einheit bilden, die in bezug auf das erste und fünfte Element (2, 8) axial verschoben werden kann, und daß die erste, dritte und fünfte Luftdurchlaßöffnung (7, 26, 12) parallel zur gemeinsamen Achse und fluchtend in radialen Wänden angeordnet sind, so daß die Bewegungsrichtung der Luft durch das Ventil praktisch vollkommen axial verläuft.

2. Das regulierbare Anschlußventil gemäß Anspruch 1, gekennzeichnet dadurch, daß das fünfte Element (8) in der geschlossenen Position des Ventils die Durchlaßöffnungen (22) des zweiten Elements (18) schließt.

3. Das regulierbare Anschlußventil gemäß Anspruch 1 oder 2, gekennzeichnet dadurch, daß das fünfte Element (8) eine Partie (9) besitzt, die das zweite Element (18) lokal umgibt.

4. Das regulierbare Anschlußventil gemäß einem der vorgenannten Ansprüche 1-3, gekennzeichnet dadurch, daß das erste Element (2) einen zylindrischen Teil (4) besitzt, auf welchem die Haube (3) luftdicht befestigt ist und das an seinem, von der Haube (3) entfernten Ende eine Wand (6), durchquert vom zentralen Teil (20) des zweiten Elements (18) und versehen mit mindestens einem Durchlaß (7), besitzt.

5. Das regulierbare Anschlußventil gemäß einem der vorgenannten Ansprüche 1-4, gekennzeichnet dadurch, daß das fünfte Element (8) einen zylindrischen Teil (9) besitzt, der auf den Teil (4) des Elements (2) ausgerichtet ist, wobei der zylindrische Teil (9) an einem Ende mit einer Abschlußwand (11) versehen ist, die and die Wand (6) des Elements (2) anliegt und von dem zentralen Teil (20) des zweiten Elements (4) durchquert wird, daß diese Wand mindestens eine Öffnung (12) aufweist, die durch Drehen des fünften Elements (8) in bezug auf die Öffnung (7) der Wand (6) verschoben werden kann.

6. Das regulierbare Anschlußventil gemäß Anspruch 5, gekennzeichnet dadurch, daß zwischen den Wänden (6) und (11) ein Einrastsystem vorgesehen ist, das die gegenseitige Blockierung der Elemente (2) und (8) in mehreren unterschiedlichen Positionen erlaubt.

7. Das regulierbare Anschlußventil gemäs Anspruch 4 oder 5, gekennzeichnet dadurch, daß mindestens eine der benachbarten Wände (6) und (11) der Elemente (2) und (8) einen zylindrischen Kragen (5-10) aufweist, der dazu dient, die Öffnungen (22) des Elements zu schließen.

8. Das regulierbare Anschlußventil gemäß einem der vorgenannten Ansprüche 1-7, gekennzeichnet dadurch, daß das vierte Element (27), bestehend aus einer Feder, zwischen den Elementen (2) und (8) einerseits und dem dritten Element (25) andererseits angeordnet ist.

9. Das regulierbare Anschlußventil gemäß einem der vorgenannten Ansprüche 1-8, gekennzeichnet dadurch, daß in der Wand (11) mindestens ein Anschlag (30) vorgesehen ist, der sich in dem Durchlaß (7) der Wand befindet und dazu dient, die gegenseitige Verschiebung der Wände (6) und (11) einzuschränken.

10. Das regulierbare Anschlußventil gemäß einem der vorgenannten Ansprüche 1-9, gekennzeichnet dadurch, daß das zweite Element (18) mit einer Wand (19) versehen ist, die, wenn sich das Ventil in seiner geschlossenen Position befindet, sich an die Wand (11) des fünften Elements (8) anlegt und daß diese Wand (19) auf einem röhrenförmigen Element (20) angeordnet ist, das an einem seiner Enden geschlossen ist und das einerseits zum Anschluß eines Luftschlauches (21) dient und andererseits zwischen der Wand (19) und der Abschtußwand (23) eine oder mehrere Durchlaßöffnungen aufweist.

11. Das regulierbare Anschlußventil gemäß einem der vorgenannten Ansprüche 1-10, gekennzeichnet dadurch, daß an der Abschlußwand (23) des zweiten Elements (18) das dritte Element (25) befestigt ist, das im wesentlich aus einem zylindrischen, axial im ersten Element (2) gleitenden Teil besteht und das axial durch den Filter der Gasmaske oder einer anderen analogen Vorrichtung verschoben werden kann und an einem seiner Enden mit einer Wand (24) versehen ist, die dazu dient, es auf dem zweiten Element (18) zu befestigen und die mindestens eine Durchlaßöffnung (26) aufweist.
